# EUROPÄISCHE PATENTSCHRIFT

(11) **EP 2 194 221 B1**
(45) Veröffentlichungstag und Bekanntmachung des Hinweises auf die Patenterteilung: **01.03.2017**
(21) Anmeldenummer: 09014193.8
(22) Anmeldetag: 13.11.2009
(51) Int. Cl.: E06B 1/34, E06B 9/58

(54) **Schienenelement**
Rail element
Elément de rails

(30) Priorität: 05.12.2008 DE 102008060748
(43) Veröffentlichungstag der Anmeldung: 09.06.2010
(73) Patentinhaber: WAREMA Renkhoff SE, 97828 Markheidenfeld (DE)
(72) Erfinder:
(74) Vertreter: Patentanwälte Olbricht Buchhold Keulertz

(56) Entgegenhaltungen:
- EP-A1- 1 927 717
- EP-A1- 2 045 436
- DE-U1- 29 824 805
- DE-U1-202004 012 397
- DE-U1-202005 000 476

## Beschreibung

Die vorliegende Erfindung befasst sich mit einem Schienenelement zum Anordnen von in Gebäudelaibungen wenigstens teilweise versenkten Führungsschienen, wobei das Schienenelement eine erste Kammer, die als Führungsschiene oder als Aufnahme für eine Führungsschiene ausgebildet ist, und seitlich neben der ersten Kammer eine zweite Kammer aufweist, deren der ersten Kammer abgewandte Seitenflanke zur Anlage an einem Rahmenelement eines Fensters oder einer Tür bestimmt ist.

DE 20 2005 000 476 U1 offenbart die Merkmale des Oberbegriffs des Anspruchs 1.

Bekannt ist es aus der DE 92 01 336 U1, die Führungsschienen in Schienenelementen zu verankern, die ihrerseits an Winkelprofilen oder dergleichen angeschraubt sind, die auf der Vorderseite einer Laibung angeordnet werden. Eine solche Lösung ist handwerklich anspruchsvoll, da mehrere Maße genau beachtet werden müssen. Neben dem hohen Montageaufwand gestaltet sich auch das Verputzen im Bereich zwischen dem Fenster und der Führungsschiene nach der Montage als umständlich. Bekannt sind auch Laibungselemente mit integrierten Führungsschienen, die allerdings für jede Laibung und jeden Führungsschienentyp speziell angefertigt werden müssen.

Aus der DE 103 12 055 A1 ist eine Lösung bekannt, bei welcher die Führungsschiene auf einem Trägerprofil aus wärmedämmendem Material befestigt wird, wobei allerdings die Vorderseite der Führungsschiene sichtbar bleibt und nicht versenkbar ist.

Ein Schienenelement der eingangs genannten Art ist aus der EP 0 338 956 A1 bekannt. Dieses Element bietet eine längenvariable Einstellung, löst aber nicht das Problem, dass zwischen der Führungsschiene und dem Fenster ein praktisch nicht verputzbarer Bereich verbleibt. Die Einstellbarkeit erschwert auch das Einhalten eines bestimmten Abstandes der Führungsschiene zum Rahmen.

Aus der DE 20 2005 000 476 U1, der EP 2 045 436 A1, der EP 1 927 717 A1 und der DE 20 2004 012 397 U1 sind Schienenelemente bekannt, die mit einer Blende verschließbare Kammern aufweisen.

Die Aufgabe der vorliegenden Erfindung besteht darin, ein Schienenelement der eingangs genannten Art derart zu verbessern, dass eine in der Laibung versenkte Montage bei niedrigem Aufwand und hoher Stabilität möglich ist, wobei der Eindruck einer eingeputzten Führungsschiene entsteht.

Erfindungsgemäß wird die Aufgabe dadurch gelöst, dass die zweite Kammer als Aufnahme für ein Verkleidungselement ausgebildet ist, das das einen aus einem verputzfähigen Material bestehenden Grundkörper aufweist, der die Kammer derart ausfüllt, dass Raum zum Aufbringen einer bündig mit der Führungsschiene abschließenden Putzschicht verbleibt.

Das erfindungsgemäße Schienenelement bietet zunächst den Vorteil, dass die zweite Kammer die Führungsschiene maßgenau stabil an dem Rahmenelement verankert. Weiterhin gestattet die Aufnahme, das Einsetzen des Verkleidungselements mit einer Putzschicht ermöglicht, so dass der Eindruck einer eingeputzten Führungsschiene entsteht.

Vorzugsweise ist zwischen der ersten und der zweiten Kammer lediglich eine gemeinsame Wandung vorgesehen, wobei aber beispielsweise auch weitere Wandungen die zweite Kammer nochmals unterteilen können.

Vorzugsweise sind die Wandungen der zweiten Kammer innenseitig mit Halteelementen zum Festlegen des Verkleidungselements ausgebildet.

Das Material für den Grundkörper kann beispielsweise Dämmmaterial sein, z. B. Styrodur, grundsätzlich eignen sich aber auch andere Materialien.

In einer generell besonders bevorzugten Ausführungsform der Erfindung ist die zweite Kammer in der Höhe über ihre gesamte Grundfläche durch eine Zwischenwandung in einen Aufnahmebereich und einen Versteifungsbereich unterteilt, wobei letzterer die Steifigkeit des Schienenelements erhöht und der verkleinerte Aufnahmebereich im Volumen entsprechend verkleinerte Verkleidungselemente ermöglicht.

Es ist weiterhin bevorzugt, den Versteifungsbereich mittig durch einen Zwischensteg zu unterteilen, um die Steifigkeit weiter zu erhöhen, wobei der Zwischensteg auch als Kopfauflage für eine Befestigungsschraube dienen kann, die in den Rahmen einschraubbar ist.

Gegenstand der vorliegenden Erfindung ist auch eine Gebäudelaibung mit einem Rahmen für eine Tür oder ein Fenster, die bzw. das durch eine Sonnenschutzanlage verschattbar ist, wobei erfindungsgemäß zwei mit dem Rahmen an dessen Seiten verschraubte Schienenelemente nach einem der vorhergehenden Ansprüche vorgesehen sind. Vorzugsweise ist der Raum zwischen dem Rahmen mit den Schienenelementen und der Laibung ausgeschäumt, wobei in weiterer bevorzugter Ausgestaltung Verkleidungselemente mit einer Putzschicht vorgesehen sind und an der Außenseite des Schienenelements Dämmaterial mit einer Putzschicht anstößt, wobei die Putzschichten beidseitig der Führungsschiene auf gleichem Niveau abschließen.

Nachfolgend wird anhand der beigefügten Zeichnungen näher auf ein Ausführungsbeispiel nach dem Stand der Technik sowie auf erfindungsgemäße Ausführungsbeispiele eingegangen.

Es zeigen:
- Fig. 1: einen Schnitt einer Fensterlaibung mit eingeputzter Führungsschiene nach dem Stand der Technik;
- Fig. 2: einen Querschnitt eines erfindungsgemäβen Schienenelements;
- Fig. 3: das Schienenelement nach Fig. 2 mit eingesetzter Führungsschiene und eingesetztem Verkleidungselement mit Putzschicht;
- Fig. 4: einen Querschnitt einer weiteren Ausführungsform eines Schienenelements mit integrierter Führungsschiene;
- Fig. 5: als Anwendungsbeispiel einen Querschnitt einer Laibung mit einem Schienenelement nach Fig. 3.

In Fig. 1 ist eine Fensterlaibung 300 gezeigt, in welcher ein Fensterrahmen 302 mit einem Fenster 304 vorgesehen ist. Zur Verschattung des Fensters 304 ist eine Raffstoreanlage 306 vorgesehen, deren Lamellen 308 mit Hilfe von Führungsnippeln 310 beidseitig der Laibung 300 in Führungsschienen 312 geführt sind. Die Führungsschienen 312 sind in U-Profilen 314 befestigt, die ihrerseits auf Metallwinkeln 316 angebracht sind, die unmittelbar mit der Laibung 300 verschraubt sind. Bei dieser Variante muss vor dem Aufbringen von Dämmmaterial 318 auf der Gebäudevorderseite der Winkel 316 vor der Laibung unter exakter Maßeinhaltung montiert werden, wobei erst nach dem Montieren des U-Profils 314 die Innenseite der Laibung 300 zwischen dem Rahmen 302 und dem U-Profil 314 mit dem Material 320 und einer Putzschicht 322 verkleidet werden kann. Das Aufbringen der Putzschicht 322 nach dem Montieren der U-Profile ist jedoch äußerst umständlich und die Maße für die Anbringung der Führungsschiene 312 sind schwer einzuhalten.

In Fig. 2 ist ein Schienenelement 14 gezeigt, das eine erste Kammer 15 zur Aufnahme einer Führungsschiene 12 (siehe Fig. 3 und 4) aufweist, an die sich seitlich eine zweite Kammer 17 anschließt. Die zweite Kammer 17 ist durch eine Zwischenwandung 19 über ihre gesamte Grundfläche in der Höhe unterteilt, so dass die zweite Kammer 17 in einen Aufnahmebereich 21 und einen Versteifungsbereich 23 unterteilt wird. Der Versteifungsbereich 23 ist wiederum durch einen Zwischensteg 26 mittig unterteilt. Der Aufnahmebereich 21 dient zur Aufnahme eines Verkleidungselements 20, dessen Grundkörper 25 bereits vor der Montage des Schienenelements 14 mit einer Putzschicht 22 versehen werden kann. Die Aufbringung der Putzschicht 22, die ggf. auch vor dem Einsetzen des Verkleidungselements 20 erfolgen kann, ist dadurch vereinfacht.

Anhand von Fig. 5 wird nun beispielhaft der Einbau des in Fig. 3 gezeigten Schienenelements mit einem Verkleidungselement 20 mit einer Putzschicht 22 veranschaulicht. In Fig. 5 ist eine Fensterlaibung 10 mit einem Fensterrahmen 11 gezeigt, der in üblicher Weise in die Laibung 10 eingeschäumt ist. Die Befestigung des Schienenelements 14 erfolgt mittels einer Befestigungsschraube 32, deren Kopf um eine Bohrung 34 entsprechenden Durchmessers in dem Zwischensteg 26 aufliegt. Das Einführen der Schraube erfolgt durch Bohrungen in Wandungen 36 des U-förmigen Aufnahmebereiches 15 für die Führungsschiene 12. Diese Führungsschiene 12 wird nach dem Befestigen des Schienenelements 14 an dem Rahmen 11 eingesetzt, wobei das Befestigen beispielsweise durch Verwenden von Montageschrauben (nicht gezeigt) oder Clippen erfolgt, die in eine U-förmige Nut 38 am Boden der Aufnahme 15 eingreifen. Eine die zweite Kammer 17 begrenzende Seitenwandung 40 liegt nach der Montage fest und maßgenau an dem Rahmen 11 an. Nach der Montage des Schienenelements kann der zwischen der Laibung 10 und dem Schienenelement 14 verbleibende Raum ausgeschäumt werden, wobei anschließend außenseitig der Führungsschiene Dämmelemente 18 aufgebracht und mit einer Putzschicht 52 versehen werden können. Diese Dämmelemente bestehen ebenso wie das Verkleidungselement 20 beispielsweise aus Styrodur, um eine gute Wärmedämmung zu erreichen. Hervorzuheben ist auch noch, dass das Schienenelement 14 nicht mit der Laibung 10 verschraubt ist und daher keine Wärmebrücke bilden kann.

Gut zu erkennen ist in Fig. 5 auch noch das Eingreifen einer Raffstorelamelle 48 mit einem Führungsnippel 50 in die Führungsschiene 12.

In Fig. 4 ist ein weiteres Ausführungsbeispiel eines Schienenelements 114 gezeigt, das im wesentlichen dem in Fig. 2 gezeigten Schienenelement 14 entspricht, bei welchem aber keine Aufnahme 15 für eine Führungsschiene vorgesehen ist, sondern dieser Bereich selbst bereits unmittelbar als Führungsschiene 112 ausgestaltet ist. Auch dieses Schienenelement 114 eignet sich in gleicher Weise zum Einsetzen eines Verkleidungselements 20 in die Aufnahme 21 entsprechend der Darstellung Fig. 3.

## Patentansprüche

1. Schienenelement zum Anordnen mit wenigstens teilweise versenkten Führungsschienen (12; 112)in Gebäudelaibungen (10), wobei das Schienenelement (14; 114) eine erste Kammer (15), die als Führungsschiene (112) oder als Aufnahme (15) für eine Führungsschiene (12) ausgebildet ist, und seitlich neben der ersten Kammer (15; 112) eine zweite Kammer (17) aufweist, deren erste Kammer (15; 112) abgewandte Seitenflanke (40) zur Anlage an einem Rahmenelement (11) eines Fensters oder einer Tür bestimmt ist, wobei die zweite Kammer (17) wie die erste Kammer (15; 112) offen durch seitliche Wandungen (36, 40) begrenzt ist, und die zweite Kammer (17) als Aufnahme (21) für ein Verkleidungselement (20) ausgebildet ist, **dadurch gekennzeichnet, dass** das Verkleidungselement einen aus einem verputzfähigen Material bestehenden Grundkörper (25) aufweist, der die Kammer derart ausfüllt, dass Raum zum Aufbringen einer bündig mit der Führungsschiene (12; 112) abschließenden Putzschicht (22) verbleibt.

2. Schienenelement nach Anspruch 1, **dadurch gekennzeichnet, dass** zwischen der ersten und der zweiten Kammer eine gemeinsame Wandung (36) vorgesehen ist.

3. Schienenelement nach Anspruch 1 oder 2, **dadurch gekennzeichnet, dass** die Wandungen (36, 40) der zweiten Kammer (17) innenseitig mit Halteelementen (30) zum Festlegen der Verkleidungselemente (20; 28) ausgebildet sind.

4. Schienenelement nach einem der Ansprüche 1 bis 3, **dadurch gekennzeichnet, dass** der Grundkörper (25) aus einem Dämmmaterial besteht, z. B. Styrodur.

5. Schienenelement nach einem der vorhergehenden Ansprüche, **dadurch gekennzeichnet, dass** die zweite Kammer (17) in der Höhe über ihre gesamte Grundfläche durch eine Zwischenwandung (19) in einen Aufnahmebereich (21) und einen Versteifungsbereich (23) unterteilt ist.

6. Schienenelement nach Anspruch 5, **dadurch gekennzeichnet, dass** der Versteifungsbereich (23) mittig durch wenigstens einen Zwischensteg (26) unterteilt ist.

7. Schienenelement nach Anspruch 6, **dadurch gekennzeichnet, dass** der Zwischensteg (26) als Kopfauflage für eine Befestigungsschraube (36) dient, die in den Rahmen (11) einschraubbar ist.

8. Gebäudelaibung (10) mit einem Rahmenelement (11) und Schienenelementen nach einem der Ansprüche 1 bis 8, für eine Tür oder ein Fenster, das durch eine Sonnenschutzanlage mit Führungsschienen (12) verschattbar ist.

9. Gebäudelaibung nach Anspruch 8, **dadurch gekennzeichnet, dass** das Raum zwischen dem Rahmen (11) mit den Schienenelementen (14; 114) und der Laibung (10) ausgeschäumt oder in sonstiger Weise gedämmt ist.

10. Gebäudelaibung nach Anspruch 8 oder 9, **dadurch gekennzeichnet, dass** in der zweiten Kammer (17, 21) der Schienenelemente (14; 114) Verkleidungselemente (20) mit einer Putzschicht (22) angeordnet sind und an der Außenseite des Schienenelements (14) Dämmmaterial (18) mit einer Putzschicht (52) anstößt, wobei die Putzschichten (22, 52) beidseitig der Führungsschiene (12; 112) auf gleichem Niveau abschließen.

## Claims

1. Rail element for arranging in building reveals (10) with at least partly recessed guide rails (12; 112), whereby the rail element (14; 114) comprises a first chamber (15), which is formed as a guide rail (112) or as an accommodation (15) for a guide rail (12), and a second chamber (17) laterally next to the first chamber (15; 112), whose side flank (40) facing the first chamber (15; 112) is arranged to lie against a frame element (11) of a window or a door, whereby the second chamber (17) like the first chamber (15; 112) is open, yet delimited by lateral walling (36, 40), and the second camber (17) is formed as an accommodation (21) for a cladding element (20), **characterised in that** the cladding element comprises a main body (25) made from plasterable material, which fills the chambers such that space remains for applying a final layer of plaster (22) flush with the guide rail (12; 112).

2. Rail element according to claim 1, **characterised in that** a common walling (36) is provided between the first and the second chamber.

3. Rail element according to claim 1 or 2, **characterised in that** the wallings (36, 40) of the second chamber (17) are formed with inner retaining elements (30) for attachment of the cladding elements (20; 28).

4. Rail element according to one of the claims 1 to 3, **characterised in that** the main body (25) is formed from an insulating material, for example Styrodur.

5. Rail element according to one of the previous claims, **characterized in that** the second chamber (17) over its entire base area from the upwards direction is divided into an accommodation area (21) and a stiffening area (23).

6. Rail element according to claim 5, **characterised in that** the stiffening area (23) is divided in its middle by at least one intermediate extension (26).

7. Rail element according to claim 6, **characterised in that** the intermediate extension (26) serves as a head contact for a fastening screw (26), which may be screwed into the frame (11).

8. Building reveal (10) with a frame element (11) and rail elements according to one of the claims 1 to 8, for a door or a window, which may be shaded by a sun₋protection installation with guide rails (12).

9. Building reveal according to claim 8, **characterised in that** the space between the frame (11) with the rail elements (14; 114) and the reveal (10) is filled with foam or insulated in another manner.

10. Building reveal according to claim 8 or 9, **characterised in that** cladding elements (20) with a plaster layer (22) are arranged in the second chamber (17; 21) of the rail elements (14; 114) and on the outer side of the rail element (14) insulation material (18) bears against a plaster layer (52), whereby the plaster layers (22, 52) on both sides of the guide rail (12; 112) finish at the same level.

## Revendications

1. Élément de rail pour un agencement avec des rails de guidage (12; 112) au moins partiellement encastrés, dans des intrados de bâtiment (10), l'élément de rail (14; 114) comportant une première chambre (15), qui est conçue comme un rail de guidage (112) ou comme un logement (15) pour un rail de guidage (12), et, latéralement à côté de la première chambre (15; 112), une deuxième chambre (17) dont le flanc latéral (40) éloigné de la première chambre (15; 112) est destiné à l'appui contre un élément de cadre (11) d'une fenêtre ou d'une porte, la deuxième chambre (17) comme la première chambre (15; 112) étant ouverte, délimitée par des parois latérales (36, 40), et la deuxième chambre (17) étant conçue comme un logement (21) pour un élément d'habillage (20), **caractérisé en ce que** l'élément d'habillage comporte un corps de base (25) qui est constitué d'un matériau pouvant être enduit et qui remplit la chambre de telle sorte qu'il reste de l'espace pour l'application d'une couche d'enduit (22) affleurant au niveau du rail de guidage (12; 112).

2. Élément de rail selon la revendication 1, **caractérisé en ce qu'**une paroi commune (36) est prévue entre la première et la deuxième chambre.

3. Élément de rail selon la revendication 1 ou 2, **caractérisé en ce que** les parois (36, 40) de la deuxième chambre (17) sont conçues avec, à l'intérieur, des éléments de fixation (30) pour fixer les éléments d'habillage (20; 28).

4. Élément de rail selon l'une des revendications 1 à 3, **caractérisé en ce que** le corps de base (25) est en un matériau isolant, par exemple du Styrodur.

5. Élément de rail selon l'une des revendications précédentes, **caractérisé en ce que** la deuxième chambre (17) est divisée dans sa hauteur, sur toute sa surface de base, par une paroi intermédiaire (19) pour donner une zone de logement (21) et une zone de renfort (23).

6. Élément de rail selon la revendication 5, **caractérisé en ce que** la zone de renfort (23) est divisée au centre par au moins une traverse intermédiaire (26).

7. Élément de rail selon la revendication 6, **caractérisé en ce que** la traverse intermédiaire (26) sert de support de tête pour une vis de fixation (36) qui peut être vissée dans le cadre (11).

8. Intrados de bâtiment (10) avec un élément de cadre (11) et avec des éléments de rail selon l'une des revendications 1 à 8, pour une porte ou une fenêtre, qui peut être ombragé par une installation pare-soleil avec des rails de guidage (12).

9. Intrados de bâtiment selon la revendication 8, **caractérisé en ce que** l'espace entre le cadre (11) avec les éléments de rail (14; 114) et l'intrados (10) est rempli de mousse ou isolé d'une autre manière.

10. Intrados de bâtiment selon la revendication 8 ou 9, **caractérisé en ce que**, dans la deuxième chambre (17, 21) des éléments de rail (14; 114), des éléments d'habillage (20) avec une couche d'enduit (22) sont agencés et un matériau isolant (18) avec une couche d'enduit (52) aboutit contre le côté extérieur de l'élément de rail (14), les couches d'enduit (22, 52) se terminant au même niveau des deux côtés des rails de guidage (12; 112).
